# EUROPÄISCHE PATENTSCHRIFT

(11) **EP 2 564 137 B1**
(45) Veröffentlichungstag und Bekanntmachung des Hinweises auf die Patenterteilung: **11.03.2020**
(21) Anmeldenummer: 11711595.6
(22) Anmeldetag: 01.04.2011
(51) Int. Cl.: F25D 23/02, E05B 1/00

(54) **KÄLTEGERÄT AUFWEISEND EIN TÜRBLATT MIT GRIFFSCHALE**
REFRIGERATION APPLIANCE COMPRISING A DOOR LEAF THAT HAS A HANDLE SHELL
APPAREIL FRIGORIFIQUE PRÉSENTANT UN VANTAIL DE PORTE MUNI D'UNE COQUILLE DE POIGNÉE

(30) Priorität: 30.04.2010 DE 102010028414
(43) Veröffentlichungstag der Anmeldung: 06.03.2013
(73) Patentinhaber: BSH Hausgeräte GmbH, 81739 München (DE)
(72) Erfinder: RAAB, Alfred, 73460 Hüttlingen (DE); SCHMID, Christian, 73432 Aalen (DE); SPILLER, Ralf, 89537 Giengen (DE)
(86) Internationale Anmeldenummer: PCT/EP2011/055118
(87) Internationale Veröffentlichungsnummer: WO 2011/134738

(56) Entgegenhaltungen:
- WO-A1-2011/018268
- CN-Y- 2 704 005
- DE-A1-102007 055 174
- JP-A- 2004 163 100
- JP-U- 49 142 861
- US-A- 5 231 948

## Beschreibung

Die Erfindung betrifft ein Kältegerät, insbesondere Haushaltskältegerät, aufweisend ein Türblatt mit einer frontseitigen Außenwand, einer rückseitigen Innenwand und wenigstens einer Seitenflanke, sowie eine zwischengefügte Isolierschicht und eine Griffschale mit einer Griffmulde, die über eine Öffnung der Seitenflanke zugänglich ist.

Aus der CN 2704005 Y ist ein Kühlschrankgriff mit einer Dekorleiste bekannt, wobei der Kühlschrankgriff eine innere Griffmulde aufweist, welche durch eine umgebende linke und rechte Seitenwand, eine vordere Wand, eine hintere Wand und eine Bodenwand gebildet wird. Um den Kühlschrankgriff an der Kühlschranktür zu befestigen, wird an der linken und rechten Seitenwand des Kühlschrankgriffes sowie an einer Dekorleiste und an einer Öffnung der hinteren Wand eine Befestigungsleiste vorgesehen. Durch Anbringen einer Druckleiste wird der Kühlschrankgriff mittels der Befestigungsleiste an der Kühlschranktür befestigt.

Die DE 10 2007 055 174 A1 beschreibt eine Tür für ein Kältegerät mit einer mit Isolationsmaterial ausgeschäumten äußeren Hülle, die eine Außenplatte umfasst, die eine Außenseite der Tür und wenigstens einen Teil von Seitenflanken der Tür einteilig überdeckt, wobei ein seitlicher Rand der Außenplatte durch wenigstens einen beabstandet von Außen- und Innenseite der Tür von der Seitenflanke ins Innere der Tür hinein abgewinkelten Steg versteift ist.

Ein Kältegerät nach dem Oberbegriff des Anspruchs 1 ist aus der JP 2004163100 A bekannt. Die JP 2004163100 A offenbart ein an einer Tür eines Kühlschranks befestigtes Griffelement, das in eine frontseitige Ausnehmung eines Türblechs eingreift, deren erste Kante zusammen mit einer Außenseite des Türblechs in einer Ebene liegt, während sich eine der ersten Kante entgegengesetzte, zweite Kante der Ausnehmung sichelförmig in einen ein Isolationsmaterial aufnehmenden Türinnenraum erstreckt.

Aufgabe der Erfindung ist es, ein Kältegerät, insbesondere Haushaltskältegerät, zu schaffen, bei dem eine Griffmulde auf einfache und sichere Weise an einem Türblatt des Kältegeräts zu befestigen ist.

Unter einem Kältegerät wird insbesondere ein Haushaltskältegerät verstanden, also ein Kältegerät das zur Haushaltsführung in Haushalten oder eventuell auch im Gastronomiebereich eingesetzt wird, und insbesondere dazu dient Lebensmittel und/oder Getränke in haushaltsüblichen Mengen bei bestimmten Temperaturen zu lagern, wie beispielsweise ein Kühlschrank, ein Gefrierschrank, eine Kühlgefrierkombination oder ein Weinlagerschrank.

Die Aufgabe wird erfindungsgemäß gelöst durch ein Kältegerät, insbesondere Haushaltskältegerät, aufweisend ein Türblatt mit einer frontseitigen Außenwand, einer rückseitigen Innenwand und wenigstens einer Seitenflanke, wobei das Türblatt an einer Stirnseite durch die Seitenflanke begrenzt ist, sowie eine zwischengefügte Isolierschicht und eine Griffschale mit einer Griffmulde, die über eine Öffnung der Seitenflanke zugänglich ist, wobei die Öffnung der Seitenflanke einen Steg aufweist, der in einer montierten Position der Griffschale in eine korrespondierende Nut der Griffschale eingreift und die Griffschale mittels einer Rastverbindung an der Öffnung der Seitenflanke gehalten ist.

Die Griffschale kann folglich von einer Innenseite des Türblatts auf den Steg aufgesteckt werden. Der Steg an der Seitenflanke kann dabei von zwei gegenüberliegenden Seiten von der Nut der Griffschale umfasst werden. Die Nut kann dazu zwei Nutwände aufweisen, zwischen denen sich der Steg einfügt. Die Nutwände bilden dabei Rippen, die den Steg an der Seitenflanke von der Innenseite umfassen. Die Griffschale kann in allen Ausgestaltung als einteiliges Bauteil, insbesondere als einteiliges Kunststoffbauteil ausgebildet sein.

Indem die Griffschale von einer Innenseite des Türblatts auf den Steg aufgesteckt werden kann, baut die Griffschale nicht nach außen auf. Darüber hinaus bildet die von innen aufgesetzte Griffschale keine optische Störkontur an der Außenseite des Türblatts. Außerdem kann durch ein passgenaues Ineinandergreifen von Nut und Steg auf gesonderte Dichtungsmittel bzw. Dichtungsbauteile verzichtet werden. Dies ist insbesondere hinsichtlich des Ausschäumens des Hohlraums des Türblatts mit Isoliermaterial von Vorteil. So kann unmittelbar nach Zusammenfügen der Griffschale und der Seitenflanke, der Hohlraum des Türblatts mit Isoliermaterial hinterschäumt werden, ohne dass die Gefahr besteht, dass Isolierschaum durch einen Spalt im Bereich der Öffnung der Seitenflanke austritt.

Der Steg ist ausgehend von einer umlaufenden Kante der Öffnung der Seitenflanke nach innen in Richtung der Isolierschicht vorspringend ausgebildet. Der Steg kann insoweit um die Öffnung der Seitenflanke umlaufend, insbesondere geschlossen umlaufend ausgebildet sein. Der Steg kann beispielsweise durch einen so genannten Blechdurchzug hergestellt werden. Mit anderen Worten kann der Steg einteilig mit dem Blech der Seitenflanke ausgebildet sein und beispielsweise durch Ausstanzen der Öffnung und Umbiegen eines Randabschnitts der Öffnung hergestellt werden. Durch das Umbiegen des Stegs kann außerdem die Steifigkeit der Seitenflanke und damit die Steifigkeit des Türblatts erhöht werden. Das Umbiegen erfolgt aus der Ebene der Seitenflanke nach innen, insbesondere um einen Winkel von 90 Grad, so dass die Ebene des Stegs senkrecht zur Ebene der Seitenflanke verläuft.

Der Steg erstreckt sich über die gesamte Kante der Öffnung der Seitenflanke umlaufend. Indem der Steg ohne Unterbrechungen sich entlang des Randes der Öffnung erstreckt, kann einerseits die Griffschale vollumfänglich an der Seitenflanke gehalten werden und andererseits das Türblatt beispielsweise zum Hinterschäumen spaltfrei dargestellt werden. Außerdem kann durch den sich über die gesamte Kante der Öffnung der Seitenflanke umlaufend erstreckenden Steg auf gesonderte Dichtungen verzichtet werden.

Die Griffschale weist eine Seitenwand mit einem Rand auf, an dem die Nut ausgebildet ist. Die Griffschale kann zur Bildung der Griffmulde einen Bodenabschnitt und eine im Wesentlichen senkrecht zum Bodenabschnitt erstreckende umlaufende Seitenwand aufweisen. Die Seitenwand endet an einem dem Bodenabschnitt gegenüberliegendem Ende und weist einen umlaufenden freien Rand auf. An diesem freien Rand kann die Nut ausgebildet sein. Die Nut befindet sich damit im Wesentlichen dem Bodenabschnitt gegenüberliegend an einer der Seitenflanke zugewandten Seite der Griffschale. Mit anderen Worten verläuft die Nut um die Griffmulde herum.

Die Nut ist somit ausgehend von dem Rand der Seitenwand der Griffschale in Richtung des Stegs vorspringend ausgebildet und erstreckt sich über den gesamten Rand der Seitenwand der Griffschale umlaufend.

Die Griffschale ist mittels einer Rastverbindung an der Öffnung der Seitenflanke gehalten. Durch die Rastverbindung wird die Griffmulde in ausreichender Weise dichtend an der Öffnung der Seitenflanke gehalten. Die Rastverbindung kann ineinander greifende Rasthaken und Gegenrastmittel aufweisen. Die Rasthaken können wahlweise an der Griffschale oder an der Seitenflanke vorgesehen werden. Entsprechend können die jeweils korrespondierenden Gegenrastmittel entweder an der Seitenflanke oder an der Griffschale vorgesehen werden.

In allen erfindungsgemäßen Ausgestaltungen kann der Steg von einem Umbug eines Randabschnitts der Öffnung der Seitenflanke gebildet werden. Der Steg kann insoweit einteilig mit der Seitenflanke ausgebildet werden. Durch das Umbiegen des Stegs kann auch die Steifigkeit der Seitenflanke und damit die Steifigkeit des Türblatts erhöht werden. Ein zusätzlicher Montage zum Befestigen des Stegs an der Seitenflanke kann dadurch entfallen. Durch den Umbug ist auch eine spaltfreie Verbindung von Steg und Seitenflanke erzielt.

Die Seitenflanke kann dabei eine länglich ausgebildete Öffnung aufweisen, deren Kante im Bereich der beiden Längsenden der Öffnung jeweils einen Stegabschnitt aufweist, der eine geringere Höhe aufweist, als Stegabschnitte entlang der Längsseiten der Kante der Öffnung. Durch die länglich ausgebildete Öffnung kann ein Benutzer des Kältegeräts wahlweise in verschiedenen Höhenlagen in die Griffschale des Türblatts eingreifen, um das Kältegerät zu öffnen. Indem die Stegabschnitte entlang der Längsseiten der Kante der Öffnung eine größere Höhe aufweisen, als die Stegabschnitt im Bereich der beiden Längsenden der Öffnung wird eine größere Steifigkeit der Seitenflanke bzw. der Öffnung erreicht. Eine aufgrund der Längsform der Öffnung im Bereich der Längsseiten der Kante der Öffnung verminderte Steifigkeit kann durch eine vergrößerte Höhe der Stegabschnitte entlang dieses Abschnitts insoweit ausgeglichen werden.

Eine außen liegende Nutwand der Nut kann einen nach außen abgewinkelten Randabschnitt aufweisen, der in der montierten Position der Griffschale an einer Innenseite der Seitenflanke flächig aufliegt. Durch den nach außen abgewinkelten Randabschnitt kann die Griffschale mit einer größeren Auflagefläche an der Rückseite der Seitenflanke anliegen. Damit wird eine zuverlässige Abdichtung der Öffnung bezüglich des Hohlraums des Türblatts erreicht.

Die Nut kann in allen Ausführungsformen einen Nutgrund aufweisen und zumindest abschnittsweise in Richtung des Nutgrundes sich in der Nutbreite verjüngend ausgebildet sein. Durch die sich verjüngende Nutbreite wird während des Einfügens des Stegs in die Nut der Steg in die Nut eingeklemmt, so dass die Griffschale bereits durch ein Aufstecken der Nut auf den Steg kraftschlüssig fixiert ist. Ein solches Fixieren kann eine provisorische Befestigung darstellen, bevor die Griffschale mittels einer Rastverbindung formschlüssig befestigt wird und/oder durch Ausschäumen eines Hohlraums des Türblatts durch das aushärtende Isoliermaterial fixiert wird.

Die Nut kann dabei im Bereich des Randes, insbesondere lediglich im Bereich des Randes der wenigstens einen Nutwand in der Nutbreite verjüngend ausgebildet sein. Eine Verjüngung im Bereich des Randes der wenigstens einen Nutwand kann ausgehend von einer Nutbreite erfolgen, die deutlich größer ist, als die Breite des Stegs. So kann die Griffschale ohne aufwändiges Ausrichten auf einfache Weise an dem Steg vormontiert werden. Während des Aufsteckens der Nut auf den Steg erfolgt durch die schräge Nutwand ein Ausrichten, das den Steg in den Nutgrund führt.

In allen erfindungsgemäßen Ausgestaltungen kann die Rastverbindung wenigstens einen an der Öffnung der Seitenflanke oder des Stegs ausgebildeten Rasthaken aufweisen, der in ein Gegenrastmittel an der Griffschale eingreift.

Die Griffschale kann eine als längliche Rinne ausgebildete Griffmulde aufweisen, deren beiden Längsenden jeweils ein Gegenrastmittel aufweisen.

Beispielhafte Ausführungsformen der Erfindung sind an Hand der Figuren 1 bis 7 beschrieben. Aus der detaillierten Beschreibung dieser konkreten Ausführungsbeispiele ergeben sich auch weitere Vorteile der vorliegenden Erfindung.

Es zeigen:
Figur 1 eine perspektivische Ansicht eines Türblatts eines beispielhaften Kältegeräts mit einer Griffmulde;
Figur 2 eine vergrößerte perspektivische Teilansicht des Türblatts gemäß Fig. 1 im Bereich der Griffmulde während der Montage;
Figur 3 eine vergrößerte perspektivische Teilansicht einer erfindungsgemäßen Seitenflanke des Türblatts gemäß Fig. 1 im Bereich einer Öffnung von der Innenseite betrachtet;
Figur 4 eine vergrößerte perspektivische Teilansicht der erfindungsgemäßen Seitenflanke des Türblatts im Bereich einer Öffnung gemäß Fig. 3;
Figur 5 einen Teilquerschnitt durch das Türblatt im Bereich einer Öffnung bei montierter erfindungsgemäßen Griffschale in einer ersten Variante;
Figur 6 einen Teilquerschnitt durch das Türblatt im Bereich einer Öffnung bei montierter erfindungsgemäßen Griffschale in einer zweiten Variante;
Figur 7 einen Teilquerschnitt durch das Türblatt im Bereich einer Öffnung bei montierter erfindungsgemäßen Griffschale in einer bevorzugten Variante.

Die Fig. 1 zeigt ein Türblatt 1 eines beispielhaften Haushaltskältegeräts. Das Türblatt 1 dient zum Verschließen einer Zugangsöffnung in einen Kühlraum und/oder Gefrierraum des Haushaltskältegeräts. Das Türblatt 1 weist eine frontseitige Außenwand 2 und eine rückseitige Innenwand 4 auf. An den Stirnseiten ist das Türblatt 1 durch Seitenflanken 3, 3a begrenzt. Zwischen der frontseitigen Außenwand 2 und der rückseitigen Innenwand 4 ist eine Isolierschicht 5 eingebracht. Die Isolierschicht 5 kann durch Hinterschäumen des Hohlraums und Aushärten zwischen der frontseitigen Außenwand 2 und der rückseitigen Innenwand 4 hergestellt werden. An einer der Schwenkachse 6 gegenüber liegenden Stirnseite ist eine Griffschale 7 in der Seitenflanke 3 des Türblatts 1 angeordnet. Die Griffschale 7 weist eine Griffmulde 8 auf.

In der Fig. 2 ist die Griffschale 7 mit der Griffmulde 8 und ein Abschnitt des Türblatts 1 im Bereich der Seitenflanke 3 vergrößert dargestellt. Die Seitenflanke 3 weist eine Öffnung 9 auf. Die Öffnung 9 wird durch eine Aussparung in der Seitenflanke 3 gebildet. Die Öffnung 9 in der Seitenflanke 3 weist einen Steg 10 auf, der in eine korrespondierende Nut 22 an der Griffschale 7 eingreift. Die Fig. 2 zeigt die Griffschale 7 in einer Annäherungsposition vor der Montage. Die Griffschale 7 wird in Pfeilrichtung P auf die Rückseite der Seitenflanke 3 zu bewegt und in der montierten Position ist die Griffschale 7 an dem Steg 10 der Seitenflanke 3 aufgesteckt. Der Steg 10 greift in der montierten Position gemäß den Fig. 5 bis 7, in die Nut 22 der Griffschale 7 ein.

Die Griffschale 7 ist als eine längliche Rinne ausgebildet, die eine Griffmulde 8 aufweist, deren beiden Längsenden 29a, 29b jeweils ein Gegenrastmittel 30 aufweisen. Mittels der Gegenrastmittel 30 wird die Griffschale 7 in Zusammenwirken mit einen Rastverbindung 15 an der Öffnung 9 der Seitenflanke 3 gehalten. Dazu weist, wie in Fig. 3 dargestellt, die Rastverbindung 15 wenigstens einen an der Öffnung 9 der Seitenflanke 3 oder des Stegs 10 ausgebildeten Rasthaken 16a und 16b auf.

Die Fig. 3 zeigt die Seitenflanke 3 des Türblatts 1 im Bereich der Öffnung 9 von der Innenseite betrachtet. Durch die Öffnung 9 hindurch kann ein Benutzer seine Finger in die Griffmulde 8 der Griffschale 7 einlegen. In der Fig. 3 ist die Seitenflanke 3 ohne die Griffschale 7 gezeigt. Der Steg 10 ist ausgehend von einer umlaufenden Kante 12 der Öffnung 9 nach innen d.h. in Richtung der Isolierschicht, also aus der Zeichnungsebene der Fig. 3 heraus vorspringend ausgebildet.

Der Steg 10 erstreckt sich umlaufend über die gesamte Kante 12 der Öffnung 9 der Seitenflanke 3. Der Steg 10 wird insoweit von einem Umbug eines Randabschnitts der Öffnung 9 gebildet. Wie im dargestellten Ausführungsbeispiel gezeigt, weist die Seitenflanke 3 eine länglich ausgebildete Öffnung 9 auf, deren Kante 12 im Bereich der beiden Längsenden 14a, 14b der Öffnung 9 jeweils einen Stegabschnitt 10a, 10b aufweist, der eine geringere Höhe aufweist, als Stegabschnitte 10c, 10d entlang der Längsseiten der Kante 12 der Öffnung 9. Dies ist in Fig. 4 nochmals näher dargestellt.

Die Fig. 4 zeigt die Seitenflanke 3 des Türblatts 1 im Bereich des unteren Längsendes 14b der der Öffnung 9 von der Innenseite betrachtet. Wie bereits zur Fig. 3 beschrieben, weist die Seitenflanke 3 eine länglich ausgebildete Öffnung 9 auf, deren Kante 12, wie in Fig. 4 gezeigt, im Bereich des Längsendes 14b der Öffnung 9 den Stegabschnitt 10b aufweist, der eine geringere Höhe h aufweist, als die größere Höhe H der Stegabschnitte 10c, 10d entlang der Längsseiten der Kante 12 der Öffnung 9.

Um die Griffschale 7 mittels einer Rastverbindung 15 an der Öffnung 9 der Seitenflanke 3 halten zu können, weist die Rastverbindung 15 wenigstens einen an der Öffnung 9 der Seitenflanke 3 oder des Stegs 10 ausgebildeten Rasthaken 16a, 16b auf, der in ein in Fig. 2 dargestelltes Gegenrastmittel 30 an der Griffschale 7 eingreifen kann.

In der Fig. 5 ist ein Teilquerschnitt durch das Türblatt 1 im Bereich der Öffnung 9 bei montierter erfindungsgemäßer Griffschale 7 in einer ersten Variante gezeigt. Zwischen der frontseitigen Außenwand 2 und der Seitenflanke 3 ist die Griffschale 7 angeordnet. Die Griffschale 7 kann mit einer Blende 17 versehen sein. In der ersten Variante reicht ein Grundabschnitt 18 der Blende 17 bis zu einem Muldengrund 19 der Griffmulde 8 bzw. der Griffschale 7. In der ersten Variante ist die Blende 17 als ein Kunststoffprofil ausgebildet. Die Blende 17 überdeckt die frontseitige Außenwand 2 in Höhe der Seitenflanke 3 mittels eines Eckabschnitts 20.

Die Griffschale 7 weist eine Seitenwand 13 mit einem Rand 21 auf. An dem Rand 21 ist eine Nut 22 ausgebildet ist. Die Nut 22 ist ausgehend von einem Rand der Seitenwand 13 der Griffschale 7 in Richtung des Stegs 10 der Öffnung 9 an der Seitenflanke 3 vorspringend ausgebildet. Die Nut 22 erstreckt sich umlaufend über den gesamten Rand der Seitenwand 13 der Griffschale 7. Eine außen liegende Nutwand 23 der Nut 22 weist einen nach außen abgewinkelten Randabschnitt 24 auf, der in der montierten Position der Griffschale 7 an einer Innenseite der Seitenflanke 3 flächig aufliege kann.

In der Fig. 6 ist ein Teilquerschnitt durch das Türblatt 1 im Bereich der Öffnung 9 bei montierter erfindungsgemäßer Griffschale 7 in einer zweiten Variante gezeigt. Auch hierbei ist zwischen der frontseitigen Außenwand 2 und der Seitenflanke 3 die Griffschale 7 angeordnet. Die Griffschale 7 ist mit einer Blende 17 versehen. In dieser zweiten Variante reicht ein Grundabschnitt 18 der Blende 17 nicht bis zu einem Muldengrund 19 der Griffmulde 8 bzw. der Griffschale 7, sondern endet auf mittlerer Tiefe. In der zweiten Variante ist die Blende 17 als ein Blechbiegeprofil ausgebildet. Die Blende 17 überdeckt die frontseitige Außenwand 2 in Höhe der Seitenflanke 3 mittels eines Eckabschnitts 20. Die Blende 17 kann ein Profil aus blankem Aluminium oder Edelstahl von in etwa C-förmigem Querschnitt sein. Die Blende 17 weist in der zweiten Variante gemäß Fig. 6 einen in die Griffmulde 8 eingreifenden Schenkel 25 auf, der an seinem freien Ende einen in einen Rücksprung 26 der Griffmulde 8 eingreifenden Rasthaken 27 trägt.

Die Griffschale 7 weist auch in dieser Variante eine Seitenwand 13 mit einem Rand 21 auf. An dem Rand 21 ist eine Nut 22 ausgebildet ist. Die Nut 22 ist ausgehend von einem Rand der Seitenwand 13 der Griffschale 7 in Richtung des Stegs 10 der Öffnung 9 an der Seitenflanke 3 vorspringend ausgebildet. Die Nut 22 erstreckt sich umlaufend über den gesamten Rand der Seitenwand 13 der Griffschale 7. Eine außen liegende Nutwand 23 der Nut 22 weist einen nach außen abgewinkelten Randabschnitt 24 auf, der in der montierten Position der Griffschale 7 an einer Innenseite der Seitenflanke 3 flächig aufliegen kann.

In der Fig. 7 ist ein Teilquerschnitt durch das Türblatt 1 im Bereich der Öffnung 9 bei montierter erfindungsgemäßer Griffschale 7 in einer dritten Variante gezeigt.

Die Nut 22 der Griffschale 7 weist einen Nutgrund 28 auf. Die Nut 22 ist zumindest abschnittsweise in Richtung des Nutgrundes 28 sich in der Nutbreite verjüngend ausgebildet. In der dargestellten dritten Variante ist die Nut 22 lediglich im Bereich des Randes der wenigstens einen Nutwand 23 in der Nutbreite verjüngend ausgebildet.

### BEZUGSZEICHENLISTE

- 1: Türblatt
- 2: frontseitige Außenwand
- 3: Seitenflanke
- 4: rückseitige Innenwand
- 5: Isolierschicht
- 6: Schwenkachse
- 7: Griffschale
- 8: Griffmulde
- 9: Öffnung
- 10: Steg
- 12: Kante
- 13: Seitenwand
- 14a: Längsende der Öffnung
- 14b: Längsende der Öffnung
- 15: Rastverbindung
- 16a: Rasthaken
- 16b: Rasthaken
- 17: Blende
- 18: Grundabschnitt
- 19: Muldengrund
- 20: Eckabschnitt
- 21: Rand
- 22: Nut
- 23: Nutwand
- 24: Randabschnitt
- 25: Schenkel
- 26: Rücksprung
- 27: Rasthaken
- 28: Nutgrund
- 29a: Längsende der Griffmulde
- 29b: Längsende der Griffmulde
- 30: Gegenrastmittel

## Patentansprüche

1. Kältegerät, insbesondere Haushaltskältegerät, aufweisend ein Türblatt (1) mit einer frontseitigen Außenwand (2), einer rückseitigen Innenwand (4) und wenigstens einer Seitenflanke (3), wobei das Türblatt (1) an einer Stirnseite durch die Seitenflanke (3) begrenzt ist, sowie eine zwischengefügte Isolierschicht (5) und eine Griffschale (7) mit einer Griffmulde (8), die über eine Öffnung (9) der Seitenflanke (3) zugänglich ist, **dadurch gekennzeichnet, dass** die Öffnung (9) der Seitenflanke (3) einen Steg (10) aufweist, der in einer montierten Position der Griffschale (7) in eine korrespondierende Nut (22) der Griffschale (7) eingreift und die Griffschale (7) mittels einer Rastverbindung (15) an der Öffnung (9) der Seitenflanke (3) gehalten ist, wobei der Steg (10) ausgehend von einer umlaufenden Kante (12) der Öffnung (9) der Seitenflanke (3) nach innen in Richtung der Isolierschicht (5) vorspringend ausgebildet ist und der Steg (10) sich über die gesamte Kante (12) der Öffnung (9) der Seitenflanke (3) umlaufend erstreckt und die Griffschale (7) eine Seitenwand (13) mit einem Rand (21) aufweist, an dem die Nut (22) ausgebildet ist, wobei die Nut (22) ausgehend von dem Rand (21) der Seitenwand (13) der Griffschale (7) in Richtung des Stegs (10) vorspringend ausgebildet ist und sich über den gesamten Rand (21) der Seitenwand (13) der Griffschale (7) umlaufend erstreckt.

2. Kältegerät nach Anspruch 1, **dadurch gekennzeichnet, dass** die Rastverbindung (15) wenigstens einen an der Öffnung (9) der Seitenflanke (3) oder des Stegs (10) ausgebildeten Rasthaken (16a, 16b) aufweist, der in ein Gegenrastmittel (30) an der Griffschale (7) eingreift.

3. Kältegerät nach Anspruch 2, **dadurch gekennzeichnet, dass** die Griffschale (7) eine als längliche Rinne ausgebildete Griffmulde (8) aufweist, deren beiden Längsenden (29a, 29b) jeweils ein Gegenrastmittel (30) aufweisen.

4. Kältegerät nach einem der Ansprüche 1 bis 3, **dadurch gekennzeichnet, dass** der Steg (10) von einem Umbug eines Randabschnitts der Öffnung (9) der Seitenflanke (3) gebildet wird.

5. Kältegerät nach einem der vorhergehenden Ansprüche, **dadurch gekennzeichnet, dass** die Seitenflanke (3) eine länglich ausgebildete Öffnung (9) aufweist, deren Kante (12) im Bereich der beiden Längsenden (14a, 14b) der Öffnung (9) jeweils einen Stegabschnitt (10a, 10b) aufweist, der eine geringere Höhe (h) aufweist, als Stegabschnitte (10c, 10d) entlang der Längsseiten der Kante (12) der Öffnung (9).

6. Kältegerät nach einem der vorhergehenden Ansprüche, **dadurch gekennzeichnet, dass** eine außen liegende Nutwand (23) der Nut (22) einen nach außen abgewinkelten Randabschnitt (24) aufweist, der in der montierten Position der Griffschale (7) an einer Innenseite der Seitenflanke (3) flächig aufliegt.

7. Kältegerät nach einem der vorhergehenden Ansprüche, **dadurch gekennzeichnet, dass** die Nut (22) einen Nutgrund (28) aufweist und zumindest abschnittsweise in Richtung des Nutgrundes (28) sich in der Nutbreite verjüngend ausgebildet ist.

8. Kältegerät nach Anspruch 7, **dadurch gekennzeichnet, dass** die Nut (22) im Bereich des Randes (21), insbesondere lediglich im Bereich des Randes (21) der wenigstens einen Nutwand (23) in der Nutbreite verjüngend ausgebildet ist.

## Claims

1. Refrigeration appliance, in particular household refrigeration appliance, having a door leaf (1) with a front-side outer wall (2), a rear-side inner wall (4) and at least one side flank (3), wherein the door leaf (1) is delimited on an end face by the side flank (3), and an interposed insulating layer (5) and a grip tray (7) with a recessed grip (8), which can be accessed via an opening (9) in the side flank (3), **characterised in that** the opening (9) in the side flank (3) has a strip (10), which in an assembled position of the grip tray (7) engages into a corresponding groove (22) in the grip tray (7) and the grip tray (7) is held against the opening (9) in the side flank (3) by means of a latching connection (15), wherein the strip (10) is embodied such that it protrudes inwardly in the direction of the insulating layer (5), starting from a peripheral edge (12) of the opening (9) in the side flank (3), and the strip (10) extends all around the entire edge (12) of the opening (9) in the side flank (3) and the grip tray (7) has a side wall (13) with an edge (21), on which the groove (22) is embodied, wherein the groove (22) is embodied such that it protrudes in the direction of the strip (10), starting from the edge (21) of the side wall (13) of the grip tray (7), and extends all around the entire edge (21) of the side wall (13) of the grip tray (7).

2. Refrigeration appliance according to claim 1, **characterised in that** the latching connection (15) has at least one latching hook (16a, 16b) embodied on the opening (9) in the side flank (3) or in the strip (10), which engages into a mating latching means (30) on the grip tray (7).

3. Refrigeration appliance according to claim 2, **characterised in that** the grip tray (7) has a recessed grip (8) embodied as an elongated channel, the two longitudinal ends (29a, 29b) of which each have a mating latching means (30).

4. Refrigeration appliance according to one of claims 1 to 3, **characterised in that** the strip (10) is formed by an edgefold of an edge section of the opening (9) in the side flank (3).

5. Refrigeration appliance according to one of the preceding claims, **characterised in that** the side flank (3) has an opening (9) embodied in an elongated manner, the edge (12) of which has a strip section (10a, 10b) in the region of the two longitudinal ends (14a, 14b) of the opening (9) in each case, the strip section (10a, 10b) having a smaller height (h) than strip sections (10c, 10d) along the longitudinal sides of the edge (12) of the opening (9).

6. Refrigeration appliance according to one of the preceding claims, **characterised in that** an external groove wall (23) of the groove (22) has an edge section (24) which is angled outward and, in the assembled position of the grip tray (7), rests flat against an inner side of the side flank (3).

7. Refrigeration appliance according to one of the preceding claims, **characterised in that** the groove (22) has a groove base (28) and is embodied such that the groove width tapers in the direction of the groove base (28), at least in sections.

8. Refrigeration appliance according to claim 7, **characterised in that** the groove (22) is embodied such that the groove width tapers in the region of the edge (21), in particular only in the region of the edge (21) of the at least one groove wall (23).

## Revendications

1. Appareil frigorifique, en particulier appareil frigorifique ménager, présentant un vantail de porte (1) avec une cloison extérieure (2) côté façade, une cloison intérieure (4) côté dos et au moins un flanc latéral (3), le vantail de porte (1) étant délimité sur un côté avant par le flanc latéral (3), ainsi que par une couche isolante (5) intercalée et une cavité formant poignée (7) avec une cuvette formant poignée (8) à laquelle on accède par une ouverture (9) du flanc latéral (3), **caractérisé en ce que** l'ouverture (9) du flanc latéral (3) comporte une aile (10) qui se prend, en position montée de la cavité formant poignée (7), dans une encoche (22) correspondante de la cavité formant poignée (7) et la cavité formant poignée (7) est maintenue au moyen d'un raccord par encliquetage (15) sur l'ouverture (9) du flanc latéral (3), l'aile (10) étant réalisée saillante d'un bord périphérique (12) de l'ouverture (9) du flanc latéral (3) vers l'intérieur en direction de la couche isolante (5), et l'aile (10) s'étendant de manière périphérique sur la totalité du bord (12) de l'ouverture (9) du flanc latéral (3), et la cavité formant poignée (7) comportant une cloison latérale (13) avec un bord (21) sur lequel est réalisée l'encoche (22), l'encoche (22) étant réalisée saillante du bord (21) de la cloison latérale (13) de la cavité formant poignée (7) en direction de l'aile (10) et s'étendant de manière périphérique sur la totalité du bord (21) de la cloison latérale (13) de la cavité formant poignée (7).

2. Appareil frigorifique selon la revendication 1, **caractérisé en ce que** le raccord par encliquetage (15) comporte au moins un crochet d'encliquetage (16a, 16b) réalisé sur l'ouverture (9) du flanc latéral (3) ou de l'aile (10), lequel vient en prise dans un moyen de contre-encliquetage (30) sur la cavité formant poignée (7).

3. Appareil frigorifique selon la revendication 2, **caractérisé en ce que** la cavité formant poignée (7) comporte une cuvette formant poignée (8) réalisée comme une goulotte oblongue dont les deux extrémités longitudinales (29a, 29b) comportent à chaque fois un moyen de contre-encliquetage (30).

4. Appareil frigorifique selon l'une des revendications 1 à 3, **caractérisé en ce que** l'aile (10) est formée du recourbement d'une section marginale de l'ouverture (9) du flanc latéral (3).

5. Appareil frigorifique selon l'une des revendications précédentes, **caractérisé en ce que** le flanc latéral (3) comporte une ouverture (9) réalisée oblongue dont le bord (12) comporte, dans la zone des deux extrémités longitudinales (14a, 14b) de l'ouverture (9), à chaque fois une section d'aile (10a, 10b) qui présente une hauteur (h) plus petite que les sections d'aile (10c, 10d) le long des côtés longitudinaux du bord (12) de l'ouverture (9).

6. Appareil frigorifique selon l'une des revendications précédentes, **caractérisé en ce qu'**une paroi d'encoche (23) située à l'extérieur de l'encoche (22) présente une section de bord (24) pliée vers l'extérieur, qui repose à plat, en position de montage de la cavité formant poignée (7), sur un côté intérieur du flanc latéral (3).

7. Appareil frigorifique selon l'une des revendications précédentes, **caractérisé en ce que** l'encoche (22) comporte un fond d'encoche (28) et est réalisée en biseau dans le sens de sa largeur au moins en partie dans le sens du fond d'encoche (28).

8. Appareil frigorifique selon la revendication 7, **caractérisé en ce que** l'encoche (22) dans la zone de bord (21), est réalisée en biseau dans la largeur d'encoche en particulier uniquement dans la zone du bord (21) de la au moins une paroi d'encoche (23).
